# EUROPÄISCHE PATENTSCHRIFT

(11) **EP 3 808 684 B1**
(45) Veröffentlichungstag und Bekanntmachung des Hinweises auf die Patenterteilung: **22.07.2026**
(21) Anmeldenummer: 20200303.4
(22) Anmeldetag: 06.10.2020
(51) Int. Cl.: B65D 81/38

(54) **WÄRMEISOLATIONSBEHÄLTER FÜR DEN TRANSPORT**
HEAT INSULATING CONTAINER FOR TRANSPORT
RÉCIPIENT DE TRANSPORT THERMOISOLANT

(30) Priorität: 07.10.2019 DE 202019105519 U
(43) Veröffentlichungstag der Anmeldung: 21.04.2021
(73) Patentinhaber: va-Q-tec Thermal Solutions GmbH, 97080 Würzburg (DE)
(72) Erfinder: Kuhn, Dr. Joachim, 97074 Würzburg (DE); Binzen, Janek, 81669 München (DE); Gralla, Sebastian, 97082 Würzburg (DE)
(74) Vertreter: Gleim Petri Patent- und Rechtsanwaltspartnerschaft mbB

(56) Entgegenhaltungen:
- EP-A2- 0 990 406
- WO-A1-2015/131742
- JP-A- 2018 108 851
- KR-A- 20190 053 310
- US-A1- 2015 197 389
- US-B1- 6 209 343
- US-B1- 6 318 114

## Beschreibung

Die Erfindung betrifft Wärmeisolationsbehälter für den Transport gemäß dem unabhängigen Anspruch.

Es sind Wärmeisolationsbehälter bekannt, welche durch ein Schaumformteil gebildet sind. Dabei wird das Schaumformteil durch Ausschäumen eines Schäummaterials in einem Formwerkzeug in eine gewünschte Form gebracht. Solche Wärmeisolationsbehälter weisen oft die Form einer Transportbox auf, um temperatursensible Transportgüter, wie beispielsweise Lebensmittel oder Medikamente, temperaturgeführt zu transportieren.

Wärmeisolationsbehälter für den Transport sind aus US 2015/197389 A1, DE 101 07 478 A1 und DE 203 11 166 U1 bekannt.

Es ist insbesondere aus der PCT/EP2014/065465 ein Herstellungsverfahren für Schaumformteile bekannt, welche durch das Einfüllen und anschließende Aufschäumen des Schäummaterials in eine Verpackungshülle, welche in das Formwerkzeug eingelegt wird, gebildet wird. Dabei füllt das Schäummaterial einen durch die Verpackungshülle umschlossenen und durch das Formwerkzeug vorgegebenen Hohlraum aus. Das so gebildete Schaumformteil bildet im Fall der Anwendung als Wärmeisolationsbehälter die Außenwand einer einseitig geöffneten Transportbox.

Da solche Schaumformteile aus dem Stand der Technik zum Transport temperatursensibler Transportgüter keinen oder keinen geeignet ausgebildeten Isolationsdeckel umfassen, ist die Isolationswirkung nur unzureichend gewährleistet. Es ist die Aufgabe der Erfindung einen Wärmeisolationsbehälter für den Transport bereitzustellen, der die Nachteile aus dem Stand der Technik überwindet, indem ein Wärmeisolationsbehälter für den Transport bereitgestellt wird, welcher einen Isolationsdeckel umfasst.

Die Aufgabe wird durch den Wärmeisolationsbehälter für den Transport gemäß dem unabhängigen Anspruch gelöst. Vorteilhafte Ausgestaltungen bilden den Gegenstand der jeweiligen Unteransprüche.

Die Erfindung umfasst einen Wärmeisolationsbehälter für den Transport umfassend ein Schaumformteil, welches Schaumformteil einen Behälterraum mit einer Behälter-Öffnung bildet. Ferner umfasst der Wärmeisolationsbehälter eine Außenhülle, welche Außenhülle eine Schaumformteil-Außenseite vollständig umgibt. Weiterhin umfasst der Wärmeisolationsbehälter eine Innenhülle, die eine Schaumformteil-Innenseite vollständig umgibt. Dabei ist die Außenhülle mit der Innenhülle entlang einer Außenkontur derart wärmeblockend verbunden, dass die Entstehung einer Wärmebrücke von der Außenhülle zur Innenhülle vermieden wird.

Weiterhin umfasst der Wärmeisolationsbehälter einen Isolationsdeckel, welcher an der Behälter-Öffnung anordenbar ist.

Ferner umfasst der Isolationsdeckel ein Vakuumisolationspaneel. In einer auf der Behälter-Öffnung angeordneten Position des Isolationsdeckels kann das Vakuumisolationspaneel dabei die gesamte Behälter-Öffnung bedecken, um eine gute Isolation des Behälterraums zu gewährleisten. Ein Vakuumisolationspaneel hat dabei eine Wärmeleitfähigkeit von weniger als 8 mW/mK, in besondere weniger als 4 mW/mK.

Weiterhin umfasst das Schaumformteil mindestens ein Vakuumisolationspaneel. Das mindestens eine Vakuumisolationspaneel ist dabei vollständig innerhalb des Schaumformteils eingeschäumt. Ein Vakuumisolationspaneel hat dabei eine Wärmeleitfähigkeit von weniger als 8 mW/mK, insbesondere weniger als 4 mW/mK.

Weiterhin bevorzugt ist ein Wärmeisolationsbehälter, wobei die Außenhülle eine Diffusionsbarrierefolie umfasst. Die Diffusionsbarrierefolie umgibt die Schaumformteil-Außenseite vollständig und bildet dabei eine Diffussionsbarriere für die von dem Schaumformteil eingeschlossenen Gase.

Vorteilhaft ist ein Wärmeisolationsbehälter, wobei die Innenhülle eine Diffusionsbarrierefolie umfasst. Die Diffusionsbarrierefolie umgibt die Schaumformteil-Innenseite vollständig und bildet dabei eine Diffussionsbarriere für die von dem Schaumformteil eingeschlossenen Gase.

Besonders vorteilhaft ist, wenn die Außenhülle eine Verpackungs-Schicht umfasst, die die Diffusionsbarrierefolie umgibt. Die Verpackungs-Schicht schützt die Isolations-Schicht beim Transport vor Beschädigung.

Es ist vorteilhaft, wenn die Diffusionsbarrierefolie eine metallbeschichtete Kunstofffolie oder Aluminiumfolie oder Aluminiumverbundfolie oder oxidbeschichtete Kunstofffolie oder eine Kombination oder Schichtung dieser Folien umfasst. Die metallbeschichtete Kunstofffolie kann dabei eine mit Aluminium bedampfte biaxial orientierte Polyester-Folie (BOPET) oder eine mit Aluminium bedampfte Ethylen-Vinylalkohol-Copolymer-Folie (EVOH) oder eine Kombination dieser Folien umfassen. Die Aluminiumverbundfolie kann dabei eine gewalzte Aluminiumfolie umfassen. Die oxidbeschichtete Kunstofffolie kann dabei Aluminiumoxid (AlOₓ) und/oder Siliziumoxid (SiOₓ) umfassen. Die metallbeschichtete Kunstofffolie, die Aluminiumfolie, Aluminiumverbundfolie und die oxidbeschichtete Kunstofffolie können dabei alleine oder in beliebiger Kombination und beliebiger Schichtung kombiniert werden, um die Diffusionsbarrierefolie zu bilden.

Nach einem vorteilhaften Aspekt umfasst die Verpackungs-Schicht Karton. Die Verpackungs-Schicht kann vollständig aus Karton gebildet sein, um ein niedriges Gewicht des Wärmeisolationsbehälters für den Transport zu gewährleisten.

Ein Verfahren zur Herstellung eines Wärmeisolationsbehälters umfasst die Schritte:
A) Bereitstellen einer Außenhülle und eines ersten Formwerkzeugs für die Außenhülle;
B) Positionieren der Außenhülle an dem ersten Formwerkzeug;
C) Bereitstellen einer Innenhülle und eines zweiten Formwerkzeugs für die Innenhülle;
D) Positionieren der Innenhülle an dem zweiten Formwerkzeug;
E) Positionieren der Innenhülle in die Außenhülle;
F) Einfüllen eines schaumbildenden Mittels in einen zwischen Innenhülle und Außenhülle gebildeten Zwischenraum;
G) Bilden des Schaumformteils durch vollständiges Ausschäumen des Zwischenraums;
H) Entnehmen des Schaumformteils mit Innenhülle und mit Außenhülle.

Bevorzugterweise umfasst das Verfahren zur Herstellung eines Wärmeisolationsbehälters den Schritt:
J) Bereitstellen des Isolationsdeckels; und
K) Bereitstellen eines Vakuumisolationspaneels und Anordnen des Vakuumisolationspaneels innerhalb des zwischen Innenhülle und Außenhülle gebildeten Zwischenraums.

Im Folgenden wird die Erfindung anhand der in den beigefügten Zeichnungen dargestellten Beispiele näher erläutert. Identische Bezugszeichen betreffen die gleichen Merkmale in allen Figuren.

Es zeigen:
Fig. 1 eine schematische Schnittansicht eines Wärmeisolationsbehälters; und
Fig. 2 eine schematische Schnittansicht einer Außenhülle.

**Fig. 1** zeigt eine schematische Schnittansicht eines Wärmeisolationsbehälters 1. Der Wärmeisolationsbehälter 1 für den Transport umfasst ein Schaumformteil 2, welches Schaumformteil 2 einen Behälterraum 3 mit einer Behälter-Öffnung 31 umgibt. Ferner umfasst der Wärmeisolationsbehälter 1 eine Außenhülle 4, welche Außenhülle 4 eine Schaumformteil-Außenseite 21 vollständig umgibt. Weiterhin umfasst der Wärmeisolationsbehälter 1 eine Innenhülle 5, welche Innenhülle 5 eine Schaumformteil-Innenseite 22 vollständig umgibt. Außerdem umfasst der Wärmeisolationsbehälter 1 einen Isolationsdeckel 6, welcher an der Behälter-Öffnung 31 angeordnet ist.

Im gezeigten Beispiel umfasst der Isolationsdeckel 6 ein Vakuumisolationspaneel 7. Dabei ist das Vakuumisolationspaneel 7 derart am Isolationsdeckel 6 angeordnet, um in der gezeigten, auf der Behälter-Öffnung 31 angeordneten, Position des Isolationsdeckels 6 die gesamte Behälter-Öffnung 31 zu bedecken. Dies gewährleistet eine gute Isolation des Behälterraums 3. Das gezeigte Vakuumisolationspaneel 7 hat dabei eine Wärmeleitfähigkeit von weniger als 8 mW/mK, insbesondere weniger als 4 mW/mK.

Der gezeigte Wärmeisolationsbehälter 1 umfasst ein Schaumformteil 7, welches Schaumformteil 2 ein Vakuumisolationspaneel 7 umfasst. Das Vakuumisolationspaneel 7 ist dabei vollständig innerhalb des Schaumformteils 2 eingeschäumt. Das Vakuumisolationspaneel 7 hat dabei eine Wärmeleitfähigkeit von weniger als 8 mW/mK, insbesondere weniger als 4 mW/mK.

Die Außenhülle 4 umfasst im gezeigten Beispiel eine Diffusionsbarrierefolie 41. Die Diffusionsbarrierefolie 41 umgibt dabei die Schaumformteil-Außenseite 21 vollständig und bildet dabei eine Diffussionsbarriere für die von dem Schaumformteil 2 eingeschlossenen Gase.

Die Innenhülle 5 umfasst im gezeigten Beispiel ebenfalls eine Diffusionsbarrierefolie 41, welche die Schaumformteil-Innenseite 22 vollständig umgibt und dabei eine Diffussionsbarriere für die von dem Schaumformteil 2 eingeschlossenen Gase bildet.

Die Außenhülle 4 ist mit der Innenhülle 5 entlang einer Außenkontur 51 der Innenhülle 5 wärmeblockend verbunden. Dabei ist die Außenhülle 4 mit der Innenhülle 5 derart wärmeblockend verbunden, um die Entstehung einer Wärmebrücke von der Außenhülle 4 zur Innenhülle 5 zu vermeiden. Die Außenkontur 51 kann auch an der Innenseite angeordnet sein.

**Fig. 2** zeigt eine schematische Schnittansicht einer beispielhaften Außenhülle 4. Die gezeigte Außenhülle 4 umfasst eine Diffusionsbarrierefolie 41, und ferner eine Verpackungs-Schicht 42. Die gezeigte Diffusionsbarrierefolie 41 ist eine Aluminiumverbundfolie. Weiterhin ist die Verpackungs-Schicht 42 aus Karton gebildet, um ein niedriges Gewicht des Wärmeisolationsbehälters 1 für den Transport zu gewährleisten. Die Verpackungs-Schicht 42 schützt die Diffusionsbarrierefolie 41 beim Transport vor Beschädigung. Erfindungsgemäße Ausgestaltungen der Diffusionsbarrierefolie 41 umfassen eine metallbeschichtete Kunstofffolie oder Aluminiumfolie oder oxidbeschichtete Kunstofffolie oder eine Kombination oder Schichtung dieser Folien. Die metallbeschichtete Kunstofffolie kann dabei eine mit Aluminium bedampfte biaxial orientierte Polyester-Folie (BOPET) oder eine mit Aluminium bedampfte Ethylen-Vinylalkohol-Copolymer-Folie (EVOH) oder eine Kombination dieser Folien umfassen. Die oxidbeschichtete Kunstofffolie kann dabei Aluminiumoxid (AlOₓ) und/oder Siliziumoxid (SiOₓ) umfassen. Die metallbeschichtete Kunstofffolie, die Aluminiumfolie, Aluminiumverbundfolie und die oxidbeschichtete Kunstofffolie können dabei alleine oder in beliebiger Kombination und beliebiger Schichtung kombiniert werden, um die Diffusionsbarrierefolie zu bilden.

## Patentansprüche

1. . Wärmeisolationsbehälter (1) für den Transport umfassend ein Schaumformteil (2), welches Schaumformteil (2) einen Behälterraum (3) mit einer Behälter-Öffnung (31) umgibt, ferner umfassend eine Außenhülle (4), welche Außenhülle (4) eine Schaumformteil-Außenseite (21) vollständig umgibt, weiterhin umfassend eine Innenhülle (5), welche Innenhülle (5) eine Schaumformteil-Innenseite (22) vollständig umgibt, wobei die Außenhülle (4) mit der Innenhülle (5) entlang einer Außenkontur (51) wärmeblockend derart verbunden sind, um die Entstehung einer Wärmebrücke zwischen der Außenhülle (4) und der Innenhülle (5) zu vermeiden, umfassend einen Isolationsdeckel (6), welcher an der Behälter-Öffnung (31) anordenbar ist, **dadurch gekennzeichnet dass** das Schaumformteil (2) mindestens ein vollständig innerhalb des Schaumformteils (2) eingeschäumtes Vakuumisolationspaneel (7) umfasst.

2. . Wärmeisolationsbehälter (1) nach Anspruch 1, wobei der Isolationsdeckel (6) ein Vakuumisolationspaneel (7) umfasst.

3. . Wärmeisolationsbehälter (1) nach einem der vorangehenden Ansprüche, wobei die Außenhülle (4) eine Diffusionsbarrierefolie (41) umfasst.

4. . Wärmeisolationsbehälter (1) nach einem der vorangehenden Ansprüche, wobei die Innenhülle (5) eine Diffusionsbarrierefolie (41) umfasst.

5. . Wärmeisolationsbehälter (1) nach Anspruch 3, wobei die Außenhülle (4) eine Verpackungs-Schicht (42) umfasst, welche Verpackungs-Schicht (42) die Diffusionsbarrierefolie (41) umgibt.

6. . Wärmeisolationsbehälter (1) nach einem der vorangehenden Ansprüche 2 bis 4, wobei die Diffusionsbarrierefolie (41) eine metallbeschichtete Kunstofffolie oder Aluminiumfolie oder Aluminiumverbundfolie oder oxidbeschichtete Kunstofffolie oder eine Kombination oder Schichtung dieser Folien umfasst.

7. . Wärmeisolationsbehälter (1) nach Anspruch 5, wobei die Verpackungs-Schicht (42) Karton umfasst.

## Claims

1. Thermal insulation container (1) for transport, comprising a molded foam part (2), which molded foam part (2) surrounds a container space (3) with a container opening (31), further comprising an outer shell (4), which outer shell (4) completely surrounds an outer surface of the molded foam part (22), and further comprising an inner shell (5), which inner shell (5) completely surrounds an inner surface of the foam molded part (22), wherein the outer shell (4) is connected to the inner shell (5) along an outer contour (51) in a heat-blocking manner such as to prevent the formation of a thermal bridge between the outer shell (4) and the inner shell (5), comprising an insulating lid (6) which can be positioned at the container opening (31), **characterized in that** the molded foam part (2) comprises at least one vacuum insulation panel (7) fully encapsulated within the molded foam part (2).

2. Thermal insulation container (1) according to claim 1, wherein the insulating lid (6) comprises a vacuum insulation panel (7).

3. Thermal insulation container (1) according to any one of the preceding claims, wherein the outer shell (4) comprises a diffusion barrier film (41).

4. Thermal insulation container (1) according to any one of the preceding claims, wherein the inner shell (5) comprises a diffusion barrier film (41).

5. Thermal insulation container (1) according to claim 3, wherein the outer shell (4) comprises a packaging layer (42), which packaging layer (42) surrounds the diffusion barrier film (41).

6. Thermal insulation container (1) according to any one of the preceding claims 2 to 4, wherein the diffusion barrier film (41) comprises a metal-coated plastic film or aluminum foil or aluminum composite film or oxide-coated plastic film or a combination or lamination of these films.

7. Thermal insulation container (1) according to claim 5, wherein the packaging layer (42) comprises cardboard.

## Revendications

1. Conteneur isotherme (1) destiné au transport, comprenant une pièce moulée en mousse (2), laquelle pièce moulée en mousse (2) entoure un espace de conteneur (3) doté d'une ouverture de conteneur (31), comprenant en outre une coque extérieure (4), laquelle coque extérieure (4) entoure complètement une surface extérieure de la pièce moulée en mousse (22), et comprenant en outre une coque intérieure (5), laquelle coque intérieure (5) entoure complètement une surface intérieure de la pièce moulée en mousse (22), dans lequel la coque extérieure (4) est reliée à la coque intérieure (5) le long d'un contour extérieur (51) de manière à bloquer la chaleur, de sorte à empêcher la formation d'un pont thermique entre la coque extérieure (4) et la coque intérieure (5), comprenant un couvercle isolant (6) pouvant être positionné au niveau de l'ouverture du conteneur (31), **caractérisé en ce que** la pièce moulée en mousse (2) comprend au moins un panneau d'isolation sous vide (7) entièrement encapsulé à l'intérieur de la pièce moulée en mousse (2).

2. Conteneur isotherme (1) selon la revendication 1, dans lequel le couvercle isolant (6) comprend un panneau d'isolation sous vide (7).

3. Conteneur isotherme (1) selon l'une quelconque des revendications précédentes, dans lequel la coque extérieure (4) comprend un film barrière de diffusion (41).

4. Conteneur isotherme (1) selon l'une quelconque des revendications précédentes, dans lequel la coque intérieure (5) comprend un film barrière de diffusion (41).

5. Conteneur isotherme (1) selon la revendication 3, dans lequel la coque extérieure (4) comprend une couche d'emballage (42), laquelle couche d'emballage (42) entoure le film barrière de diffusion (41).

6. Conteneur isotherme (1) selon l'une quelconque des revendications 2 à 4 précédentes, dans lequel le film barrière de diffusion (41) comprend un film plastique revêtu de métal ou une feuille d'aluminium ou un film composite d'aluminium ou un film plastique revêtu d'oxyde ou une combinaison ou un laminage de ces films.

7. Conteneur isotherme (1) selon la revendication 5, dans lequel la couche d'emballage (42) comprend du carton.
